# EUROPÄISCHE PATENTSCHRIFT

(11) **EP 1 703 219 B1**
(45) Veröffentlichungstag und Bekanntmachung des Hinweises auf die Patenterteilung: **02.07.2008**
(21) Anmeldenummer: 06005352.7
(22) Anmeldetag: 16.03.2006
(51) Int. Cl.: F24F 3/16, F24F 7/013, F24F 9/00

(54) **Möbelsystem mit Belüftung**
Furniture system with ventilation means
Système d'ameublement avec installation de ventilation

(30) Priorität: 18.03.2005 DE 202005004599 U
(43) Veröffentlichungstag der Anmeldung: 20.09.2006
(73) Patentinhaber: Dauphin Entwicklungs- u. Beteiligungs GmbH, 91217 Hersbruck (DE)
(72) Erfinder: Dauphin, Elke, 91217 Hersbruck (DE)
(74) Vertreter: Lösch, Christoph Ludwig Klaus

(56) Entgegenhaltungen:
- EP-A- 0 787 952
- WO-A-01/31261
- FR-A- 2 770 894

## Beschreibung

Die Neuerung betrifft ein Möbelsystem mit Belüftung, mit senkrechten Traversen, die über waagerechte Traversen zur Bildung eines Möbelsystems in Quaderform oder Würfelform verbunden sind.

Als Stand der Technik offenbart WO 01/31261 A eine quaderförmige Arbeitskabine mit senkrechten und waagrechten als Hohlprofil ausgebildeten Bauelementen. Innerhalb der senkrechten Bauelemente sind Gebläse angeordnet.

Der Neuerung liegt die Aufgabe zugrunde, ein weitgehend zugfrei belüftetes Möbelsystem anzubieten.

Diese Aufgabe wird für das Möbelsystem mit den Merkmalen des Schutzanspruchs 1 gelöst. Vorteilhafte Ausführungsformen des Möbelsystems werden in den Unteransprüchen 2 - 6 beschrieben.

Das neuerungsgemäße Möbelsystem besitzt mindestens eine senkrechte Traverse, welche als Hohlprofil ausgebildet ist und eine Öffnung an der Außenseite aufweist. Im inneren des Hohlprofils ist mindestens ein Lüfterelement angebracht, wobei an der Innenseite des Hohlprofils mindestens eine weitere Öffnung vorgesehen ist, durch welche vom Lüfterelement angesaugte Luft durch die außenseitige Öffnung über die innenseitige Öffnung in den Innenraum des Möbelsystems abgegeben wird.

Das neuerungsgemäße Möbelsystem erhält somit in Verbindung mit einer Luftabfuhr z.B. im Deckenbereich des Möbelsystems eine besonders zugfreie Luftversorgung und -entsorgung des Möbelsystems. Hierdurch kann der Innenraum des Möbelsystems weitgehend luftdicht und damit auch schalldicht ausgebildet werden und ermöglicht ungestörtes Arbeiten und Durchführung von Konferenzen und Besprechungen.

Als Eingangstürelemente können auch abdichtende Drehtüren verwendet werden, da eine zuverlässige Belüftung durch das mindestens eine Lüfterelement in der senkrechten Traverse sichergestellt wird.

Insgesamt ist der Begriff "Traverse" allgemein zu verstehen und umfaßt auch die Begriffe "Pfosten" und "Strebe".

Gemäß einer weiteren vorteilhaften Ausführungsform ist in der senkrechten Traverse ein Einsatzelement zur Aufnahme des Lüfterelements vorgesehen. Hierdurch kann das Lüfterelement besonders einfach und sicher im Inneren des Hohlprofils der senkrechten Traverse befestigt werden.

Nach einer weiteren vorteilhaften Ausführungsform besitzt die senkrechte Traverse zwei Öffnungen an der Außenseite und eine Öffnung an der Innenseite. Hierdurch kann besonders großräumig Luft im Bereich der Außenseite des Möbelsystems angesaugt und gezielt und dosiert durch die eine Öffnung an der Innenseite abgegeben werden.

Bei einer weiteren vorteilhaften Ausführungsform ist eine der außenseitigen Öffnung im Bereich des Hohlprofils der senkrechten Traverse und eine weitere außenseitige Öffnung im Bereich des Fußteils der Traverse angebracht. Damit besitzt das Fußteil eine Doppelfunktion und dient einerseits als Fußteil und Abschluß der senkrechten Traverse und andererseits als Element zur Luftzuführung für das Lüfterelement. Durch eine derartige Öffnung im Fußteil kann eine besonders bodennahe Kaltluftzuführung erreicht werden.

Nach einer weiteren vorteilhaften Ausführungsform ist das Einsatzelement für das Lüfterelement in entsprechende Ausnehmungen des Hohlprofils der senkrechten Traverse einschiebbar und damit besonders leicht montierbar bzw. zu Reparaturzwecken entnehmbar.

Zur Geräuschdämmung kann falls notwendig die Innenseite der vertikalen Traverse mit Dämmaterial ausgekleidet sein.

Durch das integrierte Lüfterelement der senkrechten Traverse besitzt die senkrechte Traverse neben ihrer Stützfunktion eine weitere Funktion als Element zur Luftzuführung. Dies gilt auch für ein in der waagerechten Traverse integriertes Lüfterelement. Die beanspruchten Traversen können sämtliche im Zusammenhang mit dem Möbelsystem beschriebenen Merkmale aufweisen.

Die Neuerung ist anhand eines Ausführungsbeispiels in den Zeichnungsfiguren weiter erläutert. Es zeigen:
- Fig. 1: eine schematische Gesamtdarstellung einer möglichen Ausführungsform es Möbelsystems,
- Fig. 2: eine Explosionszeichnung einer senkrechten Traverse,
- Fig. 3: eine Gesamtdarstellung einer senkrechten Traverse nach Fig. 2,
- Fig.4: eine Explosionszeichnung einer waagerechten Traverse sowie
- Fig. 5: eine Gesamtdarstellung einer Traverse nach Fig. 4.

Das Möbelsystem 1 kann in der in Fig. 1 abgebildeten möglichen Ausführungsform quaderförmig ausgestaltet und modular beliebig erweitert werden. Beim Möbelsystem 1 nach Fig. 1 sind senkrechte Traversen 2 vorgesehen, welche über waagerechte Traversen 3 quaderförmig verbunden sind. In den entstehenden Zwischenräumen können nicht näher abgebildete und an sich bekannte Wandelemente 4 und/oder Deckenelemente 5 eingesetzt werden. Anstelle der senkrechten Wandelemente 4 können auch Türelemente, z.B. Drehtüren eingesetzt werden (nicht abgebildet).

Fig. 2 zeigt eine senkrechte Traverse 2, welche als Hohlprofil ausgebildet ist und eine vordere Abdeckung 15 mit einer Öffnung 7 zur Innenseite des Möbelsystems 1 aufweist. Die vordere Abdeckung 15 kann formschlüssig und lösbar mit dem Grundelement 16 der senkrechten Traverse 2 verbunden werden, z.B. durch Einklinken.

Im Inneren der senkrechten Traverse 2 kann durch ein in innere Ausnehmungen 14 eingeschobenes Einsatzelement 10 das Lüfterelement 8 (Elektrolüfter, z.B. PC-Lüfter) gehaltert werden, welches über insbesondere vibrationshemmende Verbindungselemente (z.B. Gummiabsorber) am Einsatzelement 10 angebracht ist.

Die senkrechte Traverse 2 ruht auf dem Fußteil 13 (z.B. aus Alu-Druckguß), welches eine Öffnung 9 aufweist. Dabei wird über das Lüfterelement 8 Luft von der Außenseite des Möbelsystems 1 gemäß Fig. 2 über die Öffnungen 9 und 12 aus Richtung 17 angesaugt und über die Öffnung 7 nach Fig. 1 (in Fig. 2 verdeckt) in Richtung 18 in den Innenraum des Möbelsystems 1 abgegeben.

Fig. 4 zeigt eine Explosionsdarstellung einer waagerechten Traverse 3, die ebenfalls als Hohlprofil 19 mit Öffnungen 20 ausgebildet ist (vgl. Fig. 5). Die über ein Einschubelement 21 aufgenommenen Lüfterelemente 22 und 23 saugen aus dem Innenraum aus Richtung 24 gemäß Fig. 5 erwärmte und verbrauchte Luft an und geben diese an die Umgebung außerhalb des Möbelsystems 1 ab. Insgesamt wird durch die Lüfterelemente 22 und 23 in waagerechten Traversen 3 gemäß Fig. 4 und 5 in Kombination mit Lüfterelementen 8 in senkrechten Traversen 2 gemäß Fig. 2 und 3 eine zugfreie Belüftung eines schalldicht isolierten Innenraums eines Möbelsystems 1 ermöglicht.

### BEZUGSZEICHEN

- 1: Möbelsystem
- 2: senkrechte Traverse
- 3: waagerechte Traverse
- 4: Wandelement
- 5: Deckenelement
- 6: Hohlprofil
- 7: Öffnung
- 8: Lüfterelement
- 9: Öffnung
- 10: Einsatzelement
- 11: Verbindungselement
- 12: weitere Öffnung
- 13: Fußteil
- 14: innere Ausnehmung
- 15: Abdeckung
- 16: Grundelement
- 17: Richtung
- 18: Richtung
- 19: Hohlprofil
- 20: Öffnung
- 21: Einsatz
- 22: Lüfterelement
- 23: Lüfterelement
- 24: Richtung

## Patentansprüche

1. Möbelsystem (1) mit Belüftung, mit senkrechten Traversen (2), die über waagerechte Traversen (3) zur Bildung eines Möbelsystems (1) in Quaderform oder Würfelform verbunden sind, wobei in Wand- und Deckenbereichen des Möbelsystems weitere Einsatzelemente anbringbar sind und mindestens eine waagrechte Traverse (3) insbesondere als Hohlprofil ausgebildet ist und mit einer an der Innenseite angebrachten Öffnung (20) versehen ist und wobei an mindestens einer waagrechten Traverse (3) oder an einem Deckenelement ein Lüfterelement (22) zum Ansaugen von Luft aus dem Innenraum des Möbelsystems (1) und zur Abgabe von Luft an den Umgebungsbereich des Möbelsystems (1) vorgesehen ist, **dadurch gekennzeichnet, dass**
- mindestens eine senkrechte Traverse (2) des Möbelsystems (1) als Hohlprofil (6) ausgebildet ist und eine Öffnung (9) an der Außenseite besitzt,
- im Inneren des Hohlprofils (6) mindestens ein Lüfterelement (8) angebracht ist und
- das Hohlprofil (6) an seiner Innenseite mindestens eine weitere Öffnung (7) aufweist zur Abgabe der vom Lüfterelement (8) angesaugten Luft in den Innenraum des Möbelsystems (1).

2. Möbelsystem (1) nach Anspruch 1, wobei in der senkrechten Traverse (2) ein Einsatzelement (10) zur Aufnahme des Lüfterelements (8) vorgesehen ist.

3. Möbelsystem (1) nach Anspruch 1 oder 2, wobei die senkrechte Traverse (2) zwei Öffnungen (9, 12) an der Außenseite und eine Öffnung (7) an der Innenseite aufweist.

4. Möbelsystem nach Anspruch 3, wobei eine der außenseitigen Öffnungen (9) im Bereich der senkrechten Traverse (2) und eine weitere der außenseitigen Öffnungen (12) im Bereich eines Fußteils (13) der Traverse (2) angebracht ist.

5. Möbelsystem (1) nach einem der Ansprüche 2 - 4, wobei das Einsatzelement (10) für das Lüfterelement (8) in eine innere Ausnehmung (14) der senkrechten Traverse (2) einschiebbar ist.

6. Möbelsystem (1) nach einem der vorhergehenden Ansprüche, wobei die Innenseite der senkrechten Traverse (2) mit Dämmaterial ausgekleidet ist.

## Claims

1. Furniture system (1) with ventilation, having vertical crossmembers (2) which are connected via horizontal crossmembers (3) to form a furniture system (1) in cuboidal form or cubic form, it being the case that further insert elements can be fitted in wall and ceiling regions of the furniture system, and at least one horizontal crossmember (3) is designed, in particular, as a hollow profile and is provided with an opening (20) on the inside, and that provided on at least one horizontal crossmember (3), or on a ceiling element, is a fan element (22) for taking in air from the interior of the furniture system (1) and for discharging air to the surroundings of the furniture system (1), **characterized in that**
- at least one vertical crossmember (2) of the furniture system (1) is designed as a hollow profile (6) and has an opening (9) on the outside,
- at least one fan element (8) is fitted in the interior of the hollow profile (6), and
- on its inside, the hollow profile (6) has at least one further opening (7) by way of which the air which is taken in by the fan element (8) is discharged into the interior of the furniture system (1).

2. Furniture system (1) according to Claim 1, in which an insert element (10) for accommodating the fan element (8) is provided in the vertical crossmember (2).

3. Furniture system (1) according to Claim 1 or 2, in which the vertical crossmember (2) has two openings (9, 12) on the outside and one opening (7) on the inside.

4. Furniture system according to Claim 3, in which one of the outside openings (9) is provided in the region of the vertical crossmember (2) and another of the outside openings (12) is provided in the region of a foot part (13) of the crossmember (2).

5. Furniture system (1) according to one of Claims 2 - 4, in which the insert element (10) for the fan element (8) can be pushed into an inner recess (14) of the vertical crossmember (2).

6. Furniture system (1) according to one of the preceding claims, in which the inside of the vertical crossmember (2) is lined with insulating material.

## Revendications

1. Système d'ameublement (1) avec installation de ventilation, comprenant des traverses verticales (2) qui sont reliées par des traverses horizontales (3) pour former un système d'ameublement (1) de forme parallélépipédique ou de forme cubique, dans lequel d'autres éléments d'insertion peuvent être montés dans des régions de paroi et de plafond du système d'ameublement et au moins une traverse horizontale (3) est formée en particulier par un profilé creux et est pourvue d'une ouverture (20) pratiquée sur le côté intérieur, et dans lequel il est prévu, sur au moins une traverse horizontale (3) ou sur un élément de plafond, un élément de ventilateur (22) pour l'aspiration d'air hors de l'espace intérieur du système d'ameublement (1) et pour le rejet d'air dans la région environnante du système d'ameublement (1),
**caractérisé en ce que**
- au moins une traverse verticale (2) du système d'ameublement (1) est formée par un profilé creux (6) et présente une ouverture (9) sur le côté extérieur;
- au moins un élément de ventilateur (8) est installé à l'intérieur du profilé creux (6), et
- le profilé creux (6) présente sur son côté intérieur au moins une autre ouverture (7), pour le rejet de l'air aspiré par le système de ventilateur (8) dans l'espace intérieur du système d'ameublement (1).

2. Système d'ameublement (1) selon la revendication 1, dans lequel il est prévu, dans la traverse verticale (2), un élément d'insertion (10) destiné à recevoir l'élément de ventilateur (8).

3. Système d'ameublement (1) selon la revendication 1 ou 2, dans lequel la traverse verticale (2) présente deux ouvertures (9, 12) sur le côté extérieur et une ouverture (7) sur le côté intérieur.

4. Système d'ameublement selon la revendication 3, dans lequel une des ouvertures (9) du côté extérieur est pratiquée dans la région de la traverse verticale (2) et une autre des ouvertures (12) du côté extérieur est pratiquée dans la région d'une partie de pied (13) de la traverse (2).

5. Système d'ameublement (1) selon l'une quelconque des revendications 2 - 4, dans lequel l'élément d'insertion (10) pour l'élément de ventilateur (8) peut être inséré dans un logement intérieur (14) de la traverse verticale (2).

6. Système d'ameublement (1) selon l'une quelconque des revendications précédentes, dans lequel le côté intérieur de la traverse verticale (2) est revêtu de matériau d'isolation.
